# FASCICULE DE BREVET EUROPEEN

(11) **EP 2 486 199 B1**
(45) Date de publication et mention de la délivrance du brevet: **09.09.2015**
(21) Numéro de dépôt: 10776789.9
(22) Date de dépôt: 06.10.2010
(51) Int. Cl.: E04C 3/00, E04H 15/18, E04H 15/48, E04H 15/64, E04C 3/02, E04C 3/08

(54) **POUTRE TREILLIS REPLIABLE, FERME ET CONSTRUCTION INCLUANT UNE TELLE POUTRE**
ZUSAMMENKLAPPBARER GITTERTRÄGER, AUSLEGER UND KONSTRUKTION MIT EINEM DERARTIGEN TRÄGER
COLLAPSIBLE LATTICE BEAM, TRUSS AND CONSTRUCTION INCLUDING SUCH A BEAM

(30) Priorité: 09.10.2009 FR 0957088
(43) Date de publication de la demande: 15.08.2012
(73) Titulaire: CRESCENTIAL, 1030 Brussels (BE)
(72) Inventeur: DE VILLENFAGNE DE SORINNES, Derek, B-1180 Bruxelles (BE); FRITZ, André, F-67930 Beinheim (FR); HINKER, Michel, F-67170 Brumath (FR)
(74) Mandataire: Coulon, Ludivine
(86) Numéro de dépôt international: PCT/FR2010/052108
(87) Numéro de publication internationale: WO 2011/051587

(56) Documents cités:
- WO-A1-92/14016
- WO-A1-2006/047864
- DE-U1- 8 230 404
- FR-A- 806 218
- FR-A1- 2 422 791
- US-A- 4 546 591

## Description

La présente invention concerne le domaine de la construction de structures de tente, de structures en toile tendue et analogues, en particulier le domaine des structures prémontées ou préassemblées destinées à être montées ou assemblées sur site après transport des éléments constitutifs préassemblés, généralement par camion, bateau, etc (voir aussi US 4546591, FR 806218, FR 2422791, DE 8230401, WO2006/047864, ou encore WO92/14016). Ces structures ont notamment l'avantage d'être plus rapidement et plus facilement montées, d'être moins onéreuses et de pouvoir, si nécessaire, être démontées après usage pour être remontées ailleurs ou à une autre période, par exemple dans le cadre d'un événement périodique. De plus, les éléments constitutifs utilisés pour l'assemblage de telles structures tels que poutres, poutrelles en treillis etc., sont souvent des éléments standardisés qui permettent ainsi une certaine modularité, par exemple pour des travaux d'extension ou d'agrandissement. De façon encore plus précise, la présente invention concerne le domaine des poutres treillis utilisables pour la construction de ce type de structures ou de types de structures analogues.

Les tentes ou structures en toile tendue sont généralement constituées, soit sous forme de constructions légères démontables mettant en oeuvre des toiles ou des bâches tendues sur une infrastructure démontable, soit sous forme de constructions lourdes, dont les éléments porteurs sont scellés dans le sol et souvent intégrés à la couverture.

Les constructions légères démontables permettent, le plus souvent, de répondre à des besoins de couverture provisoire, tels que pour des terrasses ou des abris provisoires.

Se pose alors notamment le problème du transport des éléments préassemblés sur le lieu du montage. En effet, dans les constructions connues jusqu'à présent, les différents éléments constitutifs étaient, soit livrés dans un état suffisamment démonté pour permettre de remplir au mieux le volume du véhicule de transport, soit livrés dans un état de montage plus avancé mais alors avec des volumes perdus plus importants en raison du fait de l'encombrement des pièces préassemblées. Dans le premier cas, le temps de montage sur site est évidemment augmenté d'autant alors que dans le second cas, ce sont les frais de transport qui sont souvent plus élevés.

La présente invention a pour but de pallier ces inconvénients en proposant une poutre treillis préassemblée pour la construction de structures de tentes ou analogues possédant les mêmes, voire de meilleures, performances techniques en termes de caractéristiques structurelles, tout en permettant un encombrement réduit pendant le transport jusqu'au chantier d'assemblage ainsi qu'une une mise en oeuvre lors de l'assemblage de la structure qui soit facilitée et écourtée par rapport à l'assemblage d'éléments similaires non-préassemblés.

A cet effet, la présente invention a pour objet une poutre treillis préassemblée pour la construction d'une ferme d'une toiture d'un édifice, notamment de type tente ou d'une structure en toile tendue, caractérisée en ce qu'elle est essentiellement constituée par une membrure inférieure et une membrure supérieure reliées entre elles par au moins une diagonale fixée auxdites membrures inférieure et supérieure de façon à pouvoir pivoter, entre une position de transport dans laquelle lesdites membrures inférieure et supérieure sont mutuellement rapprochées, de préférence en contact direct l'une avec l'autre, et une position de montage dans laquelle lesdites membrures inférieure et supérieure sont mutuellement éloignées, de préférence de façon à former un angle aigu, de préférence d'environ 30 degrés, entre la au moins une diagonale et l'une des deux membrures, et en ce qu'elle présente au moins un montant fixe reliant les membrures inférieure et supérieure à angle droit dans ladite position de montage.

Elle a également pour objet une ferme de toiture pour un édifice de type tente ou d'une structure en toile tendue, caractérisée en ce qu'elle comprend une pluralité de poutres treillis préassemblées selon l'invention assemblées les unes autre autres, notamment par brochage.

Enfin, la présente invention concerne encore un édifice de type tente ou structure en toile tendue, caractérisé en ce qu'il comprend une ferme selon l'invention, posée et assemblée sur des poteaux, notamment par brochage, l'ensemble étant, le cas échéant stabilisé par des bracons assemblés sur lesdits poteaux et treillis.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une vue en perspective de la poutre treillis selon l'invention ;
la figure 2 est une vue en coupe latérale, c'est-à-dire dans le sens de la largeur, du profilé d'une membrure de la poutre treillis préassemblée 1 de la figure 1 ;
la figure 3a est une vue latérale schématique d'une poutre selon l'invention en coupe longitudinale selon l'axe médian dans le mode de montage ;
la figure 3b est une vue latérale schématique d'une poutre selon la figure 3a dans le mode replié de transport ;
la figure 4 est une vue en coupe latérale schématique d'un édifice monté utilisant plusieurs poutres selon l'invention assemblées entre elles.

Conformément à l'invention et comme le montre plus particulièrement la figure 1 des dessins annexés, la poutre treillis préassemblée 1 pour la construction d'une ferme d'une toiture d'un édifice, notamment de type tente ou d'une structure en toile tendue, est caractérisée en ce qu'elle est essentiellement constituée par une membrure inférieure 2 et une membrure supérieure 3 reliées entre elles par au moins une diagonale 4 fixée auxdites membrures inférieure 2 et supérieure 3 de façon à pouvoir pivoter, entre une position de transport dans laquelle lesdites membrures inférieure 2 et supérieure 3 sont mutuellement rapprochées, de préférence en contact direct l'une avec l'autre, et une position de montage dans laquelle lesdites membrures inférieure 2 et supérieure 3 sont mutuellement éloignées, de préférence de façon à former un angle aigu, de préférence d'environ 30 degrés, entre la au moins une diagonale 4 et l'une des deux membrures 2, 3, et en ce que qu'elle présente au moins un montant 5 fixe reliant les membrures inférieure 2 et supérieure 3 à angle droit dans ladite position de montage.

Comme on peut le voir particulièrement sur la figure 2, la poutre treillis préassemblée 1 selon l'invention est avantageusement caractérisée en ce que au moins une membrure 2, 3 parmi lesdites membrures inférieure 2 et supérieure 3, de préférence toutes les membrures 2, 3, sont réalisées sous la forme chacune d'un profilé 6 de section essentiellement en forme de « H ».

Ainsi, ledit profilé 6 de section essentiellement en forme de « H » présente un côté ouvert 7 recevant, sur les faces internes de chaque aile latérale formant les pieds du « H » au moins un premier moyen de fixation pivotante 9, 9' de la ou des diagonales 4 pivotantes et au moins un second moyen de fixation rigide 10, 10' du ou des montants fixes 5.

Par ailleurs, le profilé 6 de section essentiellement en forme de « H » présente un côté fermé 8 opposé au côté ouvert 7 et séparé de celui-ci par au moins une première entretoise 11, de préférence une première paroi 11' de séparation sensiblement plane et continue s'étendant sur toute la longueur longitudinale dudit profilé 6, les extrémités de chaque aile latérale formant les pieds du « H » de ce côté étant reliées par au moins une seconde entretoise 12, de préférence une seconde paroi 12' de séparation sensiblement plane et continue s'étendant sur toute la longueur longitudinale dudit profilé 6.

De préférence, tous les éléments structurels essentiels (membrures, montants, diagonales...) sont réalisés en un matériau suffisamment résistant tel que de l'acier ou de l'aluminium, ce dernier possédant en outre l'avantage de présenter une densité comparativement plus faible. Des alliages et/ou des matériaux composites (notamment renforcés), par exemple des fibres minérales ou synthétiques peuvent également être utilisées de façon classique et bien connue de l'homme du métier.

Selon une caractéristique supplémentaire, la poutre treillis préassemblée 1 selon l'invention est caractérisée en ce qu'au moins une extrémité, de préférence les deux extrémités de chaque aile latérale formant les pieds du « H » du côté fermé 8 sont munies de glissières débouchantes externes 15 pour la fixation de la surface extérieure 17 du toit.

De façon avantageuse, ladite poutre treillis préassemblée 1 est encore caractérisée en ce qu'au moins une extrémité, de préférence les deux extrémités, de chaque aile latérale formant les pieds du « H » du côté ouverte ouvert 7 sont munies de glissières débouchantes internes 16 pour la fixation d'une surface intérieure de faux-plafond (non représenté).

Ainsi, il est possible de fixer une couverture simple ou double sur le toit du bâtiment à réaliser, l'enveloppe étant réalisée grâce à la couverture par une membrane synthétique de type polyester enduit de PVC ou analogue ou à l'aide de panneaux de bardage conventionnels isolés ou non. Ces types de glissières, de couvertures et leurs dispositifs de fixation mécaniques sont connus en soi et ne nécessitent pas plus d'explications.

De manière préférée, le profilé 6 présente une seconde entretoise 12 réalisée comme une seconde paroi de séparation 12' sensiblement plane et continue, s'étendant sur toute la longueur longitudinale dudit profilé 6, la face externe de cette paroi étant munie d'au moins un rail ou d'une portion de rail 13 s'étendant sur une partie ou toute la longueur longitudinale dudit profilé 6, ledit rail ou ladite portion de rail 13 étant réalisé sous la forme d'un profilé dont la section présente une forme apte à coopérer avec un élément de forme correspondante servant de moyen d'accrochage situé sur ou prévu pour une bavette d'étanchéité 18 assurant l'étanchéité au niveau de la jonction entre la glissière débouchante externe 15 et/ou interne 16 et la surface extérieure 17 de toit et/ou la surface intérieure de faux-plafond.

Selon une autre caractéristique, un moyen d'accrochage est un clip 19 apte à se fixer sur le rail ou la portion de rail 13 par encliquetage par déformation de forme (cf. la figure 2).

Selon une variante suggérée en pointillés sur la figure 2, la surface interne du clip 19 tournée vers le rail 13 peut présenter un ou plusieurs ergots mâles 14, par exemple en forme de champignon dont la ou les têtes dirigées vers le bas s'encliquètent dans l'espace femelle ouvert formé par la forme géométrique de la section du rail pour renforcer l'attachement (par exemple pour le rendre indissociable sans détérioration) dudit clip 19, de la bavette d'étanchéité 18 avec le profilé 6.

Dans un mode de réalisation particulièrement intéressant, la poutre treillis préassemblée 1 selon l'invention est caractérisée en ce qu'au moins une ouverture traversante (non représentée) est localement prévue, de préférence à proximité des extrémités longitudinales de la poutre treillis préassemblée 1, dans la première et seconde paroi de séparation 1 l', 12', le cas échéant dans la bavette d'étanchéité 18 située au niveau de ladite ouverture, afin d'évacuer l'eau de pluie qui s'est accumulée sur la surface extérieure 17 du toit.

Ainsi, on peut prévoir une évacuation des eaux de pluie collectées grâce à l'inclinaison de la surface extérieure 17 du toit le long des rigoles formées au niveau des secondes parois 12', l'eau étant, par exemple, finalement évacuée par lesdites ouvertures et des canalisations ad hoc prévues dans les poteaux 22 (cf. figure 4) vers le sol et les égouts.

De manière préférée, au moins les extrémités de chaque aile latérale formant les pieds du « H » du côté fermé 8 sont réalisées sous la forme d'une double paroi ou double aile creuse 20.

De même, on peut également prévoir de façon avantageuse qu'au moins les extrémités de chaque aile latérale formant les pieds du « H » du côté ouvert 7 sont réalisées sous la forme d'une double paroi ou double aile creuse 21.

Bien entendu, une paroi simple, d'une épaisseur suffisante, est également possible pour les ailes supérieure ou inférieure précitées.

Selon une autre caractéristique le premier moyen de fixation pivotante 9, 9' et/ou le second moyen de fixation rigide 10, 10' sont fixés sur les parois ou ailes internes de la ou des doubles parois creuses 21 du côté ouvert 7.

Tout moyen de fixation mécanique connu de l'homme du métier est utilisable à ce niveau, du moment qu'il permet que la fixation soit orientable par rotation des diagonales 4 qui doivent pivoter et des montants 5 qui peuvent être bloqués dans leur position verticale à 90° par rapport à l'axe horizontal longitudinal des membrures 2, 3 soit du fait des extrémités carrées desdits montants 5 qui sont bloquées par ledit profilé 6 soit du fait d'un moyen de fixation spécifique rigide 10, 10' pour lesdits montants 5 (soudure, collage, vissage, ...).

Contrairement aux montants 5, les extrémités des diagonales 4 sont biseautées afin de ne pas entraver leur mouvement de pivotement, comme suggéré aux figures 3a, 3b lors du pliage/déploiement desdites membrures 2, 3 jusqu'à l'insertion et la fixation à demeure des montants 5 susvisés.

Selon un mode de réalisation pratique particulièrement efficace, le premier moyen de fixation pivotante 9, 9' et/ou le second moyen de fixation rigide 10, 10' sont constitués par un axe de section cylindrique traversant la paroi ou aile externe de ladite double paroi où il est retenu, la paroi ou aile interne de ladite double paroi, la partie d'extrémité de la diagonale 4 et/ou le montant 5 à relier puis la paroi ou aile interne opposée et la paroi ou aile externe opposée où il est également retenu, tous situées au niveau du côté ouvert 7.

Selon une autre variante, ladite ou lesdites doubles parois creuses 20, 21 du côté fermé 8 et/ou ouvert 7 sont remplies par un matériau aux propriétés isolantes et/ou rigidifiantes.

Comme matériau isolant on citera notamment tous les matériaux habituellement employés à cette fin tels que les isolants thermiques et/ou phoniques (mousses synthétiques, laine de verre ou de roche, matériaux végétaux, ...).

La présente invention a encore pour objet une ferme de toiture pour un édifice de type tente ou d'une structure en toile tendue, caractérisée en ce qu'elle comprend une pluralité de poutres treillis préassemblées 1 selon l'invention assemblées les unes autre autres, notamment par brochage.

Enfin, la présente invention concerne également un édifice de type tente ou structure en toile tendue, caractérisée en ce qu'il comprend une ferme selon l'invention, posée et assemblée sur des poteaux 22, notamment par brochage, l'ensemble étant, le cas échéant, stabilisé par des bracons 23 assemblés sur lesdits poteaux 22 et treillis.

Grâce à l'invention, il est possible de réaliser une construction de type tente ou structure en toile tendue démontable à usage universel de constitution simple et de mise en oeuvre facile et rapide, qui permet l'obtention de surfaces couvertes importantes, faciles d'accès et dont le montage ou démontage et le transport soient optimisés.

Les caractéristiques principales d'un bâtiment modulaire démontable tel que réalisable grâce aux éléments de la présente invention sont :
1) la bonne résistance mécanique et sa conformité aux réglementations en vigueur,
2) sa facilité et sa rapidité de montage,
3) son faible encombrement au transport,
4) son adaptabilité aux besoins d'isolation que désire l'utilisateur final.

Comme on peut le voir sur la figure 4, la poutre treillis préassemblée 1 selon l'invention peut être réalisée, par exemple, sous la forme de deux longueurs différentes 2L et 3L à partir d'une unité fonctionnelle de base de longueur L comprenant deux montants 5 et une diagonale 4. Les modules ainsi formés avec deux diagonales 4 ou trois diagonales 4 sont joints par brochage de façon classique au niveau des jonctions 24. Des brochages ont également lieu au niveau des points 25 pour assembler les bracons 23 et les poteaux 22 aux poutres treillis préassemblées 1 selon l'invention.

## Revendications

1. Poutre treillis préassemblée (1) pour la construction d'une ferme d'une toiture d'un édifice, notamment de type tente ou d'une structure en toile tendue, essentiellement constituée par une membrure inférieure (2) et une membrure supérieure (3) reliées entre elles par au moins une diagonale (4) fixée auxdites membrures inférieure (2) et supérieure (3) de façon à pouvoir pivoter, entre une position de transport dans laquelle lesdites membrures inférieure (2) et supérieure (3) sont mutuellement rapprochées, de préférence en contact direct l'une avec l'autre, et une position de montage dans laquelle lesdites membrures inférieure (2) et supérieure (3) sont mutuellement éloignées, de préférence de façon à former un angle aigu, de préférence d'environ 30 degrés, entre la au moins une diagonale (4) et l'une des deux membrures (2, 3), la poutre présentant, au moins un montant (5) fixe reliant les membrures inférieure (2) et supérieure (3) à angle droit dans ladite position de montage, **caractérisée en ce que** au moins une membrure (2, 3) parmi lesdites membrure inférieure (2) et supérieure (3), de préférence toutes les membrures (2, 3), sont réalisées sous la forme chacune d'un profilé (6) de section essentiellement en forme de "H", présentant un côté ouvert (7) recevant, sur les faces internes de chaque aile latérale formant les pieds du " H " au moins un premier moyen de fixation pivotante (9, 9') de la ou des diagonales (4) pivotantes et au moins un second moyen de fixation rigide (10, 10') du ou des montants fixes (5), le profilé (6) de section essentiellement en forme de " H " présentant un côté fermé (8) opposé au côté ouvert (7) et séparé de celui-ci par au moins une première entretoise (11), de préférence une première paroi (11') de séparation sensiblement plane et continue s'étendant sur toute la longueur longitudinale dudit profilé (6), les extrémités de chaque aile latérale formant les pieds du " H " de ce côté étant reliées par au moins une seconde entretoise (12), de préférence une seconde paroi (12') de séparation sensiblement plane et continue s'étendant sur toute la longueur longitudinale dudit profilé (6).

2. Poutre treillis préassemblée (1) selon la revendication 1, **caractérisée en ce qu'**au moins une extrémité, de préférence les deux extrémités de chaque aile latérale formant les pieds du " H " du côté fermé (8) sont munies de glissières débouchantes externes (15) pour la fixation de la surface extérieure (17) du toit.

3. Poutre treillis préassemblée (1) selon la revendication 1 ou 2, **caractérisée en ce qu'**au moins une extrémité, de préférence les deux extrémités, de chaque aile latérale formant les pieds du " H " du côté ouverte ouvert (7) sont munies de glissières débouchantes internes (16) pour la fixation d'une surface intérieure de faux-plafond.

4. Poutre treillis préassemblée (1) selon l'une quelconque des revendications 1 à 3, **caractérisée en ce que** ladite seconde entretoise (12) est réalisée comme une seconde paroi de séparation (12') sensiblement plane et continue, s'étendant sur toute la longueur longitudinale dudit profilé (6), la face externe de cette paroi étant munie d'au moins un rail ou d'une portion de rail (13) s'étendant sur une partie ou toute la longueur longitudinale dudit profilé (6), ledit rail ou ladite portion de rail (13) étant réalisé sous la forme d'un profilé dont la section présente une forme apte à coopérer avec un élément de forme correspondante servant de moyen d'accrochage situé sur ou prévu pour une bavette d'étanchéité (18) assurant l'étanchéité au niveau de la jonction entre la glissière débouchante externe (15) et/ou interne (16) et la surface extérieure (17) de toit et/ou la surface intérieure de faux-plafond.

5. Poutre treillis préassemblée (1) selon l'une quelconque des revendications 1 à 4, **caractérisée en ce qu'**au moins une ouverture traversante est localement prévue, de préférence à proximité des extrémités longitudinales de la poutre treillis préassemblée (1), dans la première et seconde paroi de séparation (11', 12'), le cas échéant dans la bavette d'étanchéité (18) située au niveau de ladite ouverture, afin d'évacuer l'eau de pluie qui s'est accumulée sur la surface extérieure (17) du toit.

6. Poutre treillis préassemblée (1) selon l'une quelconque des revendications précédentes, **caractérisée en ce qu'**au moins les extrémités de chaque aile latérale formant les pieds du " H " du côté fermé (8) sont réalisées sous la forme d'une double paroi ou double aile creuse (20).

7. Poutre treillis préassemblée (1) selon l'une quelconque des revendications précédentes, **caractérisée en ce qu'**au moins les extrémités de chaque aile latérale formant les pieds du " H " du côté ouvert (7) sont réalisées sous la forme d'une double paroi ou double aile creuse (21).

8. Poutre treillis préassemblée (1) selon la revendication 7, **caractérisée en ce que** le premier moyen de fixation pivotante (9, 9') et/ou le second moyen de fixation rigide (10, 10') sont fixés sur les parois ou ailes internes de la ou des doubles parois creuses (21) du côté ouvert (7).

9. Poutre treillis préassemblée (1) selon la revendication 8, **caractérisé en ce que** le premier moyen de fixation pivotante (9, 9') et/ou le second moyen de fixation rigide (10, 10') sont constitués par un axe de section cylindrique traversant la paroi ou aile externe de ladite double paroi où il est retenu, la paroi ou aile interne de ladite double paroi, la partie d'extrémité de la diagonale (4) et/ou le montant (5) à relier puis la paroi ou aile interne opposée et la paroi ou aile externe opposée où il est également retenu, tous situées au niveau du côté ouvert (7).

10. Poutre treillis préassemblée (1) selon l'une quelconque de revendications 6 à 9, **caractérisée en ce que** ladite ou lesdites doubles parois creuses (20, 21) du côté fermé (8) et/ou ouvert (7) sont remplies par un matériau aux propriétés isolantes et/ou rigidifiantes.

11. Ferme de toiture pour un édifice de type tente ou d'une structure en toile tendue, **caractérisée en ce qu'**elle comprend une pluralité de poutres treillis préassemblées (1) selon l'une quelconque des revendications précédentes assemblées les unes autre autres, notamment par brochage.

12. Edifice de type tente ou structure en toile tendue, **caractérisé en ce qu'**il comprend une ferme selon la revendication 11, posée et assemblée sur des poteaux (22), notamment par brochage, l'ensemble étant, le cas échéant stabilisé par des bracons (23) assemblés sur lesdits poteaux (22) et treillis.

## Patentansprüche

1. Vorgefertigter Gitterträger (1) für die Konstruktion eines Dachbinders eines Bauwerks, insbesondere vom Typ Zelt oder einer Struktur mit gespanntem Segeltuch, im Wesentlichen gebildet von einem Untergurt (2) und einem Obergurt (3), die miteinander durch mindestens eine Diagonale (4) verbunden sind, die am Untergurt (2) und am Obergurt (3) derart befestigt ist, dass sie zwischen einer Transportposition, in der der Untergurt (2) und der Obergurt (3) einander angenähert sind, vorzugsweise miteinander in direktem Kontakt sind, und einer Montageposition, in der der Untergurt (2) und der Obergurt (3) voneinander entfernt sind, um vorzugsweise einen spitzen Winkel von vorzugsweise ungefähr 30 Grad zwischen der mindestens einen Diagonale (4) und einem der beiden Gurte (2, 3) zu bilden, schwenken kann, wobei der Träger mindestens einen festen Ständer (5) aufwiest, der den Untergurt (2) und den Obergurt (3) im rechten Winkel in der Montageposition verbindet, **dadurch gekennzeichnet, dass** mindestens ein Gurt (2, 3) unter dem Untergurt (2) und Obergurt (3), vorzugsweise alle Gurte (2, 3), jeweils in Form eines Profils (6) mit im Wesentlichen "H-förmigem" Querschnitt ausgeführt sind, der eine offene Seite (7) aufweist, die auf den Innenseiten jedes Seitenflügels, der die Füße des "H" bildet, mindestens ein erstes schwenkbares Befestigungsmittel (9, 9') für die schwenkbare(n) Diagonale(n) (4) und mindestens ein zweites starres Befestigungsmittel (10, 10') für den oder die festen Ständer (5) aufnimmt, wobei das Profil (6) mit im Wesentlichen "H-förmigem" Querschnitt eine geschlossene Seite (8) gegenüber der offenen Seite (7) aufweist, die von dieser durch mindestens eine erste Querstrebe (11), vorzugsweise eine erste im Wesentlichen ebene und durchgehende Trennwand (11'), die sich über die gesamte Länge des Profils (6) in Längsrichtung erstreckt, getrennt ist, wobei die Enden jedes Seitenflügels, die die Füße des "H" auf dieser Seite bilden, durch mindestens eine zweite Querstrebe (12), vorzugsweise eine zweite im Wesentlichen ebene und durchgehende Trennwand (12') verbunden sind, die sich über die gesamte Länge des Profils (6) in Längsrichtung erstreckt.

2. Vorgefertigter Gitterträger (1) nach Anspruch 1, **dadurch gekennzeichnet, dass** mindestens ein Ende, vorzugsweise beide Enden jedes Seitenflügels, der die Füße des "H" bildet, auf der geschlossenen Seite (8) mit außen mündenden Gleitschienen (15) zur Befestigung der Außenfläche (17) des Daches versehen sind.

3. Vorgefertigter Gitterträger (1) nach Anspruch 1 oder 2, **dadurch gekennzeichnet, dass** mindestens ein Ende, vorzugsweise beide Enden jedes Seitenflügels, der die Füße des "H" bildet, auf der offenen Seite (7) mit innen mündenden Gleitschienen (16) zur Befestigung der Innenfläche der Zwischendecke versehen sind.

4. Vorgefertigter Gitterträger (1) nach einem der Ansprüche 1 bis 3, **dadurch gekennzeichnet, dass** die zweite Querstrebe (12) als eine zweite im Wesentlichen ebene und durchgehende Trennwand (12') ausgeführt ist, die sich über die gesamte Länge des Profils (6) in Längsrichtung erstreckt, wobei die Außenseite dieser Wand mit mindestens einer Schiene oder einem Schienenabschnitt (13) versehen ist, der sich auf einem Teil oder auf der gesamten Länge des Profils (6) in Längsrichtung erstreckt, wobei die Schiene oder der Schienenabschnitt (13) in Form eines Profils ausgeführt ist, dessen Querschnitt eine Form aufweist, die geeignet ist, mit einem Element von entsprechender Form zusammenzuwirken, das als Befestigungsmittel dient, das auf einem Dichtstreifen (18) angeordnet oder für einen solchen vorgesehen ist, der die Abdichtung im Beriech der Verbindung zwischen der außen (15) und/oder innen mündenden Gleitschiene (16) und der Außenfläche (17) des Daches und/oder der Innenfläche der Zwischendecke gewährleistet.

5. Vorgefertigter Gitterträger (1) nach einem der Ansprüche 1 bis 4, **dadurch gekennzeichnet**, das mindestens eine Durchgangsöffnung lokal vorzugsweise in der Nähe der Längsenden des vorgefertigten Gitterträgers (1) in der ersten und zweiten Trennwand (11', 12'), gegebenenfalls in dem Dichtstreifen (18), der sich im Bereich der Öffnung befindet, vorgesehen ist, um das Regenwasser, das auf der Außenfläche (17) des Daches angesammelt ist, abzuleiten.

6. Vorgefertigter Gitterträger (1) nach einem der vorhergehenden Ansprüche, **dadurch gekennzeichnet, dass** mindestens die Enden jedes Seitenflügels, der die Füße des "H" bildet, auf der geschlossenen Seite (8) in Form einer hohlen Doppelwand oder eines hohlen Doppelflügels (20) ausgeführt sind.

7. Vorgefertigter Gitterträger (1) nach einem der vorhergehenden Ansprüche, **dadurch gekennzeichnet, dass** mindestens die Enden jedes Seitenflügels, der die Füße des "H" bildet, auf der offenen Seite (7) in Form einer hohlen Doppelwand oder eines hohlen Doppelflügels (21) ausgeführt sind.

8. Vorgefertigter Gitterträger (1) nach Anspruch 7, **dadurch gekennzeichnet, dass** das erste schwenkbare Befestigungsmittel (9, 9') und/oder das zweite starre Befestigungsmittel (10, 10') an den inneren Wänden oder Flügeln der hohlen Doppelwand (-wände) (21) auf der offenen Seite (7) befestigt sind.

9. Vorgefertigter Gitterträger (1) nach Anspruch 8, **dadurch gekennzeichnet, dass** da erste schwenkbare Befestigungsmittel (9, 9') und/oder das zweite starre Befestigungsmittel (10, 10') von einer Achse mit zylindrischem Querschnitt gebildet sind, die durch die Außenwand oder den Außenflügel der Doppelwand, so sie gehalten wird, die Innenwand oder den Innenflügel der Doppelwand, den Endteil der Diagonale (4) und/oder den anzuschließenden Ständer (5), dann die gegenüberliegende Innenwand oder den Innenflügel und die gegenüberliegende Außenwand oder den Außenflügel, wo sie ebenfalls gehaltenwird, die sich alle auf der offenen Seite (7) befinden, hindurchgeht.

10. Vorgefertigter Gitterträger (1) nach einem der Ansprüche 6 bis 9, **dadurch gekennzeichnet, dass** die hohle(n) Doppelwand(-wände) (20, 21) auf der geschlossenen (8) und/oder offenen Seite (7) mit einem Material mit isolierenden und/oder versteifenden Eigenschaften gefüllt sind.

11. Dachbinder für ein Bauwerk vom Typ Zelt oder mit einer Struktur mit Segeltuch, **dadurch gekennzeichnet, dass** er eine Vielzahl von vorgefertigten Gitterträgern (1) nach einem der vorhergehenden Ansprüche umfasst, die insbesondere durch Stecken miteinander verbunden sind.

12. Bauwerk vom Typ Zelt oder Struktur mit gespanntem Segeltuch, **dadurch gekennzeichnet, dass** es einen Dachbinder nach Anspruch 11 umfasst, der auf Pfeilern (22) insbesondere durch Stecken aufgesetzt und befestigt ist, wobei die Einheit gegebenenfalls durch Streben (23), die auf den Pfeilern (22) und Gittern befestigt sind, stabilisiert wird.

## Claims

1. A preassembled lattice beam (1) for building a truss of a roof of a structure, in particular such as a tent or a stretched fabric structure, essentially made up of a lower rib (2) and an upper rib (3) connected to one another by at least one diagonal (4) secured to said lower (2) and upper (3) ribs so as to be able to pivot between a transport position, in which said lower (2) and upper (3) ribs are close together, preferably in direct contact with one another, and a mounting position in which said lower (2) and upper (3) ribs are spaced apart from one another, preferably so as to form an acute angle, preferably of approximately 30°, between the at least one diagonal (4) and one of the two ribs (2, 3), the beam having at least one stationary upright (5) connecting the lower (2) and upper (3) ribs at a right angle in said mounting position **characterized in that**, at least one rib (2, 3) among the lower (2) and upper (3) ribs, preferably all of the ribs (2, 3), are each made in the form of an essentially H-shaped section profile (6) having an open side (7) receiving, on the inner surfaces of each side wing forming the feet of the H, at least one first pivoting fastening means (9, 9') of the pivoting diagonal(s) (4) and at least one second, rigid fastening means (10, 10') of the stationary upright(s) (5), the profile (6) with the essentially H-shaped section having a closed side (8) opposite the open side (7) and separated therefrom by at least one first crosspiece (11), preferably a first substantially flat and continuous partition wall (11') extending over the entire longitudinal length of said profile (6), the ends of each side wing forming the feet of the H on that side being connected by at least one second crosspiece (12), preferably a second substantially flat and continuous partition wall (12') extending over the entire longitudinal length of said profile (6).

2. The preassembled lattice beam (1) according to claim 1, **characterized in that** at least one end, preferably both ends of each side wing forming the feet of the H of the closed side (8) are provided with outer opening slides (15) for fastening the outer surface (17) of the roof.

3. The preassembled lattice beam (1) according to claim 1 or 2, **characterized in that** at least one end, preferably both ends, of each side wing forming the feet of the H on the open side (7) are provided with inner opening slides (16) for fastening an inner suspended ceiling surface.

4. The preassembled lattice beam (1) according to any one of claims 1 and 3, **characterized in that** said second crosspiece (12) is formed as a second substantially flat and continuous partition wall (12'), extending over the entire longitudinal length of said profile (6), the outer surface of said wall being provided with at least one rail or rail portion (13) extending over part or all of the longitudinal length of said profile (6), said rail or rail portion (13) being made in the form of a profile whereof the section has a shape capable of cooperating with an element of corresponding shape serving as fastening means situated on or provided for a sealing flap (18) ensuring sealing at the junction between the outer (15) and/or inner (16) opening slides and the outer roof surface (17) and/or inner suspended ceiling surface.

5. The preassembled lattice beam (1) according to any one of claims 1 to 4, **characterized in that** at least one through opening is provided locally, preferably near the longitudinal ends of the preassembled lattice beam (1), in the first and second partition wall (11', 12'), if applicable in the sealing flap (18) located at the level of said opening, so as to discharge the rainwater that has accumulated on the outer surface (17) of the roof.

6. The preassembled lattice beam (1) according to any one of the preceding claims, **characterized in that** at least the ends of each side wing forming the feet of the H on the closed side (8) are made in the form of a double wall or hollow double wing (20).

7. The preassembled lattice beam (1) according to any one of the preceding claims, **characterized in that** at least the ends of each side wing forming the feet of the H on the open side (7) are made in the form of a double wall or hollow double wing (21).

8. The preassembled lattice beam (1) according to claim 7, **characterized in that** the first pivoting fastening means (9, 9') and/or the second rigid fastening means (10, 10') are fastened on the inner walls or wings of the hollow double wall(s) (21) of the open side (7).

9. The preassembled lattice beam (1) according to claim 8, **characterized in that** the first pivoting fastening means (9, 9') and/or the second rigid fastening means (10, 10') are made up of an axle with a cylindrical section passing through the outer wall or wing of said double wall where it is retained, the inner wall or wing of said double wall, the end part of the diagonal (4) and/or the upright (5) to be connected, then the opposite inner wall or wing and the opposite outer wall or wing where it is also retained, all situated at the level of the open side (7).

10. The preassembled lattice beam (1) according to any one of claims 6 to 9, **characterized in that** said hollow double wall(s) (20, 21) of the closed (8) and/or open (7) side are filled with a material having isolating and/or stiffening properties.

11. A roof truss for a structure such as a tent or a stretched fabric structure, **characterized in that** it comprises a plurality of preassembled lattice beams (1) according to any one of the preceding claims assembled to one another, in particular by pins.

12. A tent or stretched fabric-type structure, **characterized in that** it comprises a truss according to claim 11, placed and assembled on posts (22), in particular by pins, the assembly potentially being stabilized by brackets (23) assembled on said posts (22) and lattice.
